# EUROPÄISCHE PATENTSCHRIFT

(11) **EP 0 435 847 B1**
(45) Veröffentlichungstag und Bekanntmachung des Hinweises auf die Patenterteilung: **14.10.1992**
(21) Anmeldenummer: 90890332.1
(22) Anmeldetag: 17.12.1990
(51) Int. Cl.: F02F 7/00

(54) **Brennkraftmaschine mit hin- und hergehenden Kolben**
Reciprocating internal combustion piston engine
Moteur alternatif à combustion interne

(30) Priorität: 22.12.1989 AT 2932/89; 30.10.1990 AT 2194/90
(43) Veröffentlichungstag der Anmeldung: 03.07.1991
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Brandl, Franz, Dipl.-Ing. Dr. techn., A-8062 Kumberg (AT); Melde-Tuczai, Helmut, Dipl.-Ing., A-8043 Graz (AT); Breitenberger, Manfred, Ing., A-8020 Graz (AT); Van Nerum, Freddy, Dipl.-Ing., A-8045 Graz (AT)
(74) Vertreter: Krause, Walter, Dr. Dipl.-Ing.

(56) Entgegenhaltungen:
- DE-A- 2 839 885
- DE-A- 3 532 599
- US-A- 4 771 747

## Beschreibung

Die Erfindung bezieht sich auf eine Brennkraftmaschine mit einem Triebwerk, das hin- und hergehende Kolben und einen Zylinderblock aufweist, mit einem Zylinderkopf sowie mit einer separaten Außenstruktur zur Schallreduktion, die an ihrer Unterseite durch einen steifen Bauteil, z.B. einen Leiterrahmen, abgeschlossen ist, sodaß die Außenstruktur in sich deutlich versteift wird, indem eine allseits geschlossene Schachtel gebildet ist.

Um die Schallabstrahlung zu verringern, ist es bekannt, die Brennkraftmaschinen mit Teil-, Voll-, Naß- und Trockenkapseln zu versehen. Nachteile der bisherigen Maßnahmen sind einerseits die nur lokale Wirkung von Teilkapseln an den Einzelbauteilen bzw. der große Aufwand bei den an sich sehr wirkungsvollen vollen Naß- bzw. Trockenkapseln.

Bei den Naßkapseln tritt insbesondere der Nachteil auf , daß die in der Schallabstrahlung geminderte Außenkapsel zum erregenden Triebwerk im Inneren gegen Öl abgedichtet werden muß. Diese Dichtung stellt einen aufwendigen und risikobehafeten Bauteil dar. Zusätzlich treten durch die Bauart bedingt, Resonanzen zwischen Triebwerk und Außenkapsel auf, die zu Vibrationsproblemen führen, da die Entkoppelung über elastische Elemente erfolgt und somit ein Feder-Massesystem gebildet wird.

Es sind Brennkraftmaschinen der genannten Art bekannt, bei welchen die Außenschale elastisch über Elastomere mit der Motorstruktur verbunden ist. Es handelt sich um eine trockene Kapsel, die den Motor vollständig umschließt. Diese trockene Kapsel ist an allen möglichen Motorflächen elastisch aufgehängt. Es ergibt sich dabei der Nachteil, daß Elastomere verschleißen können, daß infolge Wärmestauproblemen eine Kapselbelüftung erforderlich ist und Aggregate schlecht, nämlich nur über "Wartungsdeckel" oder durch Entfernen der Kapsel zugänglich sind.

Aus der US-A 4 771 747 ist eine Brennkraftmaschine bekannt, die eine versteifte Außenstruktur aufweist. Diese Außenstruktur ist jedoch direkt mit dem Triebwerk verbunden bzw. stellt sogar einen Teil dieses Triebwerks dar. Eine Schallreduktion kann daher nicht in nennenswertem Umfang eintreten.

Der Erfindung liegt die Aufgabe zugrunde, diese Nachteile zu beheben, wobei der Bauaufwand möglichst klein gehalten werden soll.

Erfindungsgemäß wird dies dadurch erreicht, daß das Triebwerk mit der Außenstruktur nur über den steifen Zylinderkopf verbunden ist, wobei die Außenstruktur am Zylinderkopf befestigt, z.B. festgeschraubt ist.

Dadurch entsteht eine hohe Steifigkeit der Außenstruktur sowie eine hohe Steifigkeit der Motor-Getriebe-Einheit, da das Getriebe über seine gesamte Bauhöhe an der Außenstruktur angeflanscht werden kann. Eine Schallreduktion entsteht dadurch, daß die Außenschale mit dem Triebwerk nur über den steifen Zylinderkopfboden verbunden ist und dieser dementsprechend niedrige Körperschallpegel aufweist und daher die Außenstruktur nur in geringem Maße durch Körperschall angeregt wird.

In weiterer Ausgestaltung der Erfindung ist vorgesehen, daß der Zylinderkopf, der Zylinderblock und die Außenstruktur durch eine Zylinderkopfdichtung zusätzlich akustisch hochfrequent entkoppelt sind, wodurch zusätzlich die Körperschallanregung der Außenstruktur deutlich vermindert wird.

In weiterer Ausgestaltung der Erfindung kann die Außenstruktur einen umlaufenden Flansch aufweisen, der die Ölwanne trägt. Dadurch wird die Steifigkeit der Außenstruktur zusätzlich noch erhöht. Vorteilhaft kann die vorzugsweise aus Schichtmaterial (Sandwichblech) bestehende Ölwanne an das Anregungszentrum durch ihre Größe angepaßt sein, um deren Geräuschabstrahlung zu minimieren.

Zusätzlich können die Seitenteile der Außenstruktur mittels mindestens einer den Kurbelraum durchsetzenden Querverschraubung miteinander verbunden sein, wodurch die Höhe der Steifigkeit der Außenstruktur vorteilhaft beeinflußt werden kann.

Im Rahmen der Erfindung kann auch vorgesehen sein, daß über mit dem Zylinderblock fest verbundene Zwischenstücke, vorzugsweise mit zylindrischer Form, Anbauteile, Motoraufhängung und Getriebe am Triebwerk befestigt sind und diese Zwischenstücke die Außenstruktur durchdringen und von dieser, über elastische Dichtungen körperschallentkoppelt sind. Die allseits geschlossene "Schachtel" wird so außer vom Eigengewicht durch keine weiteren Krafteinleitungen belastet. Der erzielte Effekt besteht in einer geringeren Schallabstrahlung bei kleinem Bauaufwand.

Die Erfindung wird nachfolgend anhand zweier Ausführungsbeispiele näher erläutert. Es zeigen:
Fig. 1 eine erfindungsgemäße Brennkraftmaschine im Schnitt nach der Linie I-I in Fig. 2 und
Fig. 2 einen axialen Längsschnitt dieser Maschine,
Fig. 3 ein zweites Ausführungsbeispiel einer erfindungsgemäßen Brennkraftmaschine im Schnitt nach der Linie III-III in Fig. 4 und
Fig. 4 einen axialen Längsschnitt dieser Maschine.

Gleiche Teile sind mit denselben Bezugszeichen versehen.

Beim Ausführungsbeispiel nach Fig. 1 und 2 ist das kraftführende Triebwerk 1 samt seiner Außenstruktur 4 über die Zylinderkopfdichtung 2 am Zylinderkopf 3 festgeschraubt. Zwischen der Außenstruktur 4 und dem Triebwerk 1 besteht keine körperschallführende Verbindung, außer über den steifen Zylinderkopf 3, der zusätzlich über die Zylinderkopfdichtung 2 von der Außenstruktur 4 akustisch entkoppelt ist.

Die Außenstruktur 4 wird von einem Leiterrahmen 5 in Form einer steifen Schale mit einer Öffnung 6 zur Demontage der Pleuelstangendeckel 7 unten verschlossen. Die zusätzlich möglichen Querverschraubungen 20 stützen die Wände an geeigneten Stellen gegenseitig ab. Die Ölwanne 8 ist möglichst hochgezogen an einem Flansch 9 an der Außenstruktur 4 abgedichtet.

Das getriebeseitige Schwungradgehäuse 10 ist zur Erhöhung der Steifigkeit der Motor-Getriebe-Einheit an der Außenstruktur 4 und dem Leiterrahmen 5 befestigt. Damit wird auch der vom Motor in das Getriebe eingeleitete Körperschallpegel reduziert.

Das Triebwerk 1 besteht aus den bewegten Teilen: Kolben 11, Pleuelstange 12, Kurbelwelle 13 und dem Zylinderblock 14, dem Lagerstuhl 15 und dem Lagerbügel 16. Ein Lader 17 ist über eine Halterung 19 an der Außenstruktur 4 befestigt.

Bei der Ausführung nach den Fig. 3 und 4 ist das Getriebe über zylindrische Zwischenstücke 21 am Triebwerk 1 befestigt. Der Durchtritt durch die Außenstruktur 4 wird durch elastische Dichtungen 22 abgedichtet. Diese können mit den Zwischenstücken 21 vulkanisiert oder auch in der Art von Wellendichtringen konzipiert sein. Ebenso können die Konsolen 23 für die Motoraufhängung über solche Zwischenstücke 21 an der Innenstruktur verschraubt sein. Die Konsole 23 oder ähnliche Bauteile können auch für die Aufnahme von Aggregaten 24 verwendet werden. Es entsteht somit eine allseits geschlossene "Schachtel", die außer dem Eigengewicht keine weiteren Krafteinleitungen erleidet. Der erzielte Effekt besteht in einer geringeren Schallabstrahlung.

Im vorliegenden Falle ist ein Turbolader vorgesehen, von dem der am Zylinderkopf 3 befestigte Lader 17 dargestellt ist. Die Körperschallentkopplung zwischen Lader 17 und dem Zylinderkopf 3 kann von einem in Achsrichtung nachgiebigem Element 18 bewerkstelligt werden.

## Patentansprüche

1. Brennkraftmaschine mit einem Triebwerk (1) , das hin- und hergehende Kolben (11) und einen Zylinderblock (14) aufweist, mit einem Zylinderkopf (3) sowie mit einer separaten Außenstruktur (4) zur Schallreduktion, die an ihrer Unterseite durch einen steifen Bauteil, z.B. einen Leiterrahmen (5), abgeschlossen ist, sodaß die Außenstruktur (4) in sich deutlich versteift wird, indem eine allseits geschlossene Schachtel gebildet ist, dadurch gekennzeichnet, daß das Triebwerk (1) mit der Außenstruktur (4) nur über den steifen Zylinderkopf (3) verbunden ist, wobei die Außenstruktur (4) am Zylinderkopf (3) befestigt, z.B. festgeschraubt ist.

2. Brennkraftmaschine nach Anspruch 1, **dadurch gekennzeichnet**, daß der Zylinderkopf (3) , der Zylinderblock (14) und die Außenstruktur (4) durch eine Zylinderkopfdichtung (2) zusätzlich akustisch hochfrequent entkoppelt sind.

3. Brennkraftmaschine nach Anspruch 1 oder 2, **dadurch gekennzeichnet**, daß die Außenstruktur (4) einen umlaufenden Flansch (9) aufweist, der eine Ölwanne (8) trägt.

4. Brennkraftmaschine nach Anspruch 3, **dadurch gekennzeichnet**, daß die vorzugsweise aus Schichtmaterial bestehende Ölwanne (8) an das Anregungsspektrum durch ihre Größe angepaßt ist, um deren Geräuschabstrahlung zu minimieren.

5. Brennkraftmaschine nach einem der Ansprüche 1 bis 4, **dadurch gekennzeichnet**, daß die Seitenteile der Außenstruktur (4) mittels mindestens einer den Kurbelraum durchsetzenden Querverschraubung (20) miteinander verbunden sind.

6. Brennkraftmaschine nach einem der Ansprüche 1 bis 5, **dadurch gekennzeichnet**, daß über mit dem Zylinderblock (14) fest verbundene Zwischenstücke (21), vorzugsweise mit zylindrischer Form, Anbauteile (24), Motoraufhängung (23) und Getriebe am Triebwerk (1) befestigt sind und diese Zwischenstücke (21) die Außenstruktur (4) durchdringen und von dieser über elastische Dichtungen (22) körperschallentkoppelt sind.

## Claims

1. An internal combustion engine comprising a motor assembly (1) with reciprocating pistons (11) and a cylinder block (14), and further comprising a cylinder head (3) as well as a separate exterior structure (4) for noise reduction, the bottom of said exterior structure (4) being closed by a rigid part, for example a ladder frame (5), such that said exterior structure (4) is stiffened considerably by the formation of a totally enclosed box resulting from this design, **wherein** said motor assembly (1) is connected to said exterior structure (4) only by said rigid cylinder head (3), said exterior structure (4) being fastened to said cylinder head (3), for instance by means of bolts.

2. An internal combustion engine according to claim 1, **wherein** the cylinder head (3), the cylinder block (14) and the exterior structure (4) are further decoupled acoustically in the high frequency range by means of a cylinder head gasket (2).

3. An internal combustion engine according to claim 1 or 2, **wherein** the exterior structure (4) is provided with a continous flange (9) running around its periphery and carrying an oil pan (8).

4. An internal combustion engine according to claim 3, **wherein** the size of the oil pan (8) - which latter is preferably made of some layered material - is chosen with respect to the excitation spectrum in such a way that noise radiation is minimized.

5. An internal combustion engine according to any of claims 1 to 4, **wherein** the side-walls of the exterior structure (4) are connected by one or more cross-bolts (20) passing through the crankcase.

6. An internal combustion engine according to any of claims 1 to 5, **wherein** auxiliary elements (24), engine suspension (23) and gearbox are attached to the motor assembly (1) with the use of intermediate elements (21), preferably of cylindrical shape, which are rigidly connected with the cylinder block (14) and penetrate the exterior structure (4), being decoupled from its structure-borne sound by flexible seals (22).

## Revendications

1°) Moteur à combustion interne avec un mécanisme d'entraînement (1), qui présente un piston (11) alternatif et un bloc cylindres (14), avec une culasse (3) ainsi qu'avec une structure extérieure (4) séparée pour réduire le bruit qui est fermé sur son côté inférieur par une pièce constitutive rigide, par exemple un cadre conductif (5), de telle sorte que la structure extérieure (4) est clairement rigidifiée en soi, tandis qu'il est formé une boîte fermée de tous les côtés, moteur à combustion interne, caractérisé en ce que le mécanisme d'entraînement (1) est relié à la structure extérieure (4) que par la culasse rigide (3), la structure extérieure (4) étant fixée sur la culasse (3), par exemple solidement boulonnée.

2°) Moteur à combustion interne selon la revendication 1, caractérisé en ce que la culasse (3), le bloc cylindres (14) et la structure extérieure (4) sont désaccouplés en outre acoustiquement pour les hautes fréquences par un joint de culasse (2).

3°) Moteur à combustion interne selon la revendication 1 ou 2, caractérisé en ce que la structure extérieure (4) présente une bride faisant le tour, qui porte un carter d'huile (8).

4°) Moteur à combustion interne selon la revendication 3, caractérisé en ce que le carter d'huile (8) réalisé de préférence en un matériau stratifié est adapté par sa taille au spectre d'excitation, pour minimiser son émission de bruit.

5°) Moteur à combustion interne selon l'une des revendications 1 à 4, caractérisé en ce que les pièces latérales de la structure extérieure (4) sont reliées les unes aux autres au moyen d'au moins une tige filetée (20) transversale passant à travers le carter du vilebrequin.

6°) Moteur à combustion interne selon l'une des revendications 1 à 5, caractérisé en ce que des pièces rapportées (24), la suspension du moteur (23) et la boîte de vitesses (1) sont fixées par l'intermédiaire de pièces intercalaires (21) solidement reliées au bloc cylindres (14) de préférence de forme cylindrique et en ce que ces pièces intercalaires (21) passent à travers la structure extérieure (4), et sont désaccouplées de celle-ci acoustiquement par des joints d'étanchéité élastiques (22).
